# EUROPÄISCHE PATENTSCHRIFT

(11) **EP 1 091 115 B1**
(45) Veröffentlichungstag und Bekanntmachung des Hinweises auf die Patenterteilung: **17.08.2005**
(21) Anmeldenummer: 00119392.9
(22) Anmeldetag: 12.09.2000
(51) Int. Cl.: F02M 37/08

(54) **Kraftstofförderanlage und Verfahren zum Betrieb der Kraftstofförderanlage**
Fuel supply system and method of operating this system
Système d'alimentation en carburant et procédé pour faire fonctionner ce système

(30) Priorität: 07.10.1999 DE 19948149
(43) Veröffentlichungstag der Anmeldung: 11.04.2001
(73) Patentinhaber: Volkswagen Aktiengesellschaft, 38436 Wolfsburg (DE)
(72) Erfinder: Bosse, Rolf Dr., 38440 Wolfsburg (DE); Lang, Thomas, 38440 Wolfsburg (DE); Meyer, Henning, 38448 Wolfsburg (DE)

(56) Entgegenhaltungen:
- EP-A- 0 819 458
- WO-A-98/23858
- GB-A- 2 202 034
- US-A- 5 878 718
- PATENT ABSTRACTS OF JAPAN vol. 1999, no. 14, 22. Dezember 1999 (1999-12-22) & JP 11 257189 A (MITSUBISHI ELECTRIC CORP), 21. September 1999 (1999-09-21)

## Beschreibung

Die Erfindung betrifft eine Kraftstoffanlage für eine Verbrennungskraftmaschine eines Kraftfahrzeuges mit den im Oberbegriff des Anspruchs 1 genannten Merkmalen und ein Verfahren zum Betrieb der Kraftstoffanlage mit den im Oberbegriff des Anspruchs 7 genannten Merkmalen.

Kraftstoffförderanlagen weisen zumindest eine Kraftstoffpumpe auf, die über ein Druckleitungssystem aus einem Tank Kraftstoff zur Verbrennungskraftmaschine fördert. Dabei wird im allgemeinen ein Druckregler der Kraftstoffpumpe zugeordnet oder in diese integriert. Nachteilig an derartigen Kraftstofförderanlagen ist, dass die Kraftstoffpumpe für einen sehr großen Betriebsbereich hinsichtlich ihrer Förderleistung ausgelegt sein muss. In bestimmten Betriebsphasen der Verbrennungskraftmaschine kann jedoch die Förderleistung einer solchen Kraftstoffpumpe nicht ausreichend sein. So kann beispielsweise die Startphase der Verbrennungskraftmaschine durch Lufteinschlüsse im Kraftstoff infolge einer unzureichend niedrigen Förderleistung unterbrochen werden.

In der EP 0819458 B1 ist eine Kraftstoffzufuhrvorrichtung für Dieselmotoren mit einem Kraftstofffilter, einen Kraftstofftank und einer Hochdruck-Einspritrpumpe dargestellt. Des Weiteren ist eine Einlassleitung vorgesehen, die eine Zusatzpumpe umfasst und den Kraftstofftank mit dem Eintrittskanal des Kraftstofffilters verbindet. Die Hochdruck-Einspritzpumpe wird über den Austrittskanal des Kraftstofffilters mit Kraftstoff versorgt und leitet den Kraftstoff an die Einspritzleitung. Femer ist eine Kraftstoffrückfuhrleitung gezeigt, über welche von der Hochdruck-Einspritzpumpe kommender überschüssiger Kraftstoff abgeleitet wird. Um die Funktionsfähigkeit der Hochdruck-Einspritzpumpe zu gewährleisten, muss der Druck des Kraftstoffes beim Eintritt in die Hochdruck- Einspritzpumpe in einem festgelegten Bereich liegen. Ist der Kraftstoffdruck im Austrittskanal zu hoch, wird der Kraftstoff über die Umgehungsleitung abgeführt und nicht der Hochdruck-Einspritzpumpe zugeleitet.

In der US 5878718 ist eine Kraftstoffversorgungsanlage und ein Verfahren zum Betreiben einer Brennkraftmaschine beschrieben, wobei die Kraftstoffversorgungsantage einen Kraftstoffvorratsbehälter, eine erste und eine zweite Kraftstoffpumpe und mindestens ein Kraftstoffventil, über das der Kraftstoff in den Brennraum der Brennkraftmaschine gelangt, aufweist. Die beiden Kraftstoffpumpen sind in Reihe hintereinander geschaltet. Es soll das Problem gelöst werden, dass sich bei inaktiver Brennkraftmaschine in der Kraftstoffverbindungsleitung zwischen der ersten und der zweiten Kraftstoffpumpe bzw. zwischen der zweiten Kraftstoffpumpe und dem mindestens einen Kraftstoffventil Dampfblasen bilden, die lange Anlasszeiten zum Starten der Brennkraftmaschine zur Folge haben. Zur Lösung dieses Problems wird in der US 5878718 vorgeschlagen, die gesamte Kraftstoffmenge mittels der ersten Kraftstoffpumpe in die Leitung in Richtung der zweiten Kraftstoffpumpe zu fördern, ohne das Kraftstoff über die Ausgleichsleitung zurück in den Kraftstoffvorratsbehälter fließen kann. Parallel zur zweiten Kraftstoffpumpe ist eine Durchlasseinrichtung vorgesehen, über welche der von der ersten Kraftstoffpumpe geförderte Kraftstoff in die Druckleitung für das zumindest eine Kraftstoffventil gelangt. Das Druckventil wird derart angesteuert, dass der von der ersten Kraftstoffpumpe geförderte, überschüssige Kraftstoff zurück in den Kraftstoffvorratsbehälter gelangt, nachdem die Dampfblasen komprimiert wurden.

Der Erfindung liegt die Aufgabe zugrunde, eine Kraftstoffanlage für eine Verbrennungskraftmaschine eines Kraftfahrzeuges und ein Verfahren zum Betrieb der Kraftstoffanlage zur Verfügung zu stellen, so dass die Versorgung der Verbrennungskraftmaschine mit Kraftstoff in allen Betriebsphasen der Verbrennungskraftmaschine sichergestellt ist.

Diese Aufgabe wird durch die in den unabhängigen Ansprüchen angegebenen Merkmale gelöst. Vorteilhafte Weiterbildungen der Erfindung sind in den Unteransprüchen angegeben.

Die erfindungsgemäße Kraftstoffanlage für eine Verbrennungskraftmaschine eines Kraftfahrzeuges weist in einem Druckleitungssystem eine elektrische Zusatzpumpe und ein Rückschlagventil auf, die parallel zueinander und in Strömungsrichtung zur Kraftstoffpumpe angeordnet sind, wobei die elektrische Zusatzpumpe in einem Bypass des Druckleitungssystems zwischen dem Tank und der Kraftstoffpumpe liegt.

Dadurch, dass sich zwischen dem Tank und der Kraftstoffpumpe eine elektrische Zusatzpumpe befindet, die parallel zu dem Rückschlagventil angeordnet ist, kann die Förderleistung der Kraftstoffpumpe unterstützt werden.

Nach dem erfindungsgemäßen Verfahren ist es vorgesehen, dass die elektrische Zusatzpumpe und das Rückschlagventil den Kraftstoff aus dem Tank in Strömungsrichtung zur Kraftstoffpumpe fördern.

Vorteilhafterweise wird eine Förderleistung der Kraftstoffpumpe in einem Steuergerät erfasst und in Abhängigkeit davon eine Förderleistung der elektrischen Zusatzpumpe eingestellt. Femer ist es vorgesehen, dass bei nicht zugeschalteter elektrischer Zusatzpumpe die Förderung des Kraftstoffes ausschließlich über das Rückschlagventil erfolgt.

Vorteilhafterweise ist das Steuergerät derart ausgebildet, dass anhand der Drehzahl der Verbrennungskraftmaschine eine Solleinspritzmenge feststellbar und abhängig davon die Förderleistung der Kraftstoffpumpe und/oder der elektrischen Zusatzpumpe einstellbar ist.

Besonders vorteilhaft ist es, die Förderleistung der Zusatzpumpe in der Startphase oder auch in den Beschleunigungsphasen der Verbrennungskraftmaschine zu erhöhen. Damit kann insgesamt die Kraftstoffpumpe kleiner ausgelegt werden.

Die Erfindung wird nachfolgend in einem Ausführungsbeispiel anhand der zugehörigen Zeichnung, die eine erfindungsgemäße Kraftstofförderanlage zeigt, näher erläutert.

Die Kraftstofförderanlage 10 beinhaltet eine Kraftstoffpumpe 12, die über ein Druckleitungssystem 14 mit einem Tank 16 verbunden ist. Aus Gründen der Übersichtlichkeit ist auf die Darstellung der Verbrennungskraftmaschine und geeigneter Stellmittel für die Kraftstoffpumpe 12, wie beispielsweise einen Druckregler, verzichtet worden.

In das Druckleitungssystem 14 ist eine Zusatzpumpe 18 integriert, die in einem Bypass 20 des Druckleitungssystems 14 untergebracht ist und parallel zu einem Rückschlagventil 22 liegt. Im ausgeschalteten Zustand blockiert die Zusatzpumpe 18 den Bypass 20, und die Förderung kann ausschließlich durch das Rückschlagventil 22 erfolgen. Ein Rückfluß des Kraftstoffs über den Bypass 20 ist somit verhindert.

Weiterhin ist der Kraftstoffpumpe 12 und der Zusatzpumpe 18 ein Steuergerät 24 zugeordnet, das über geeignete Datenleitungen direkt oder auch über bekannte Stellmittel mit der Zusatzpumpe 18 und der Kraftstoffpumpe 12 verbunden ist. Über das Steuergerät 24 kann eine Förderleistung der Kraftstoffpumpe 12 erfaßt werden und die Zusatzpumpe 18 in Abhängigkeit davon geregelt werden.

Befindet sich die Verbrennungskraftmaschine in einer Startphase, so kann mittels des Steuergerätes 24 die Zusatzpumpe 18 zugeschaltet werden, um einen ausreichenden Kraftstoffstrom zur Verbrennungskraftmaschine zu gewährleisten. Nach dem Start der Verbrennungskraftmaschine, beispielsweise mit Erreichen einer vorgegebenen Drehzahl der Verbrennungskraftmaschine, kann die Zusatzpumpe 18 wieder abgeschaltet werden. Es ist jedoch vorteilhaft, die Zusatzpumpe 18 in den Beschleunigungsphasen des Kraftfahrzeuges zuzuschalten, um insgesamt die Förderleistung der Kraftstofförderanlage 10 zu erhöhen und damit eine kleine Auslegung der Kraftstoffpumpe 12 zu ermöglichen.

Denkbar ist auch, bei sehr niedrigen Drehzahlen, beispielsweise im Leerlauf der Verbrennungskraftmaschine, die Kraftstoffpumpe 12 abzuschalten und die Förderung nur über die Zusatzpumpe 18 zu betreiben. Da die Kraftstoffpumpe 12 zur Förderung wesentlich höherer Volumina ausgelegt ist, als dies in den Leerlaufphasen der Verbrennungskraftmaschine notwendig ist, besteht für die Förderung über die Kraftstoffpumpe 12 in einem solchen Fall ein ungünstiger Wirkungsgrad.

## Patentansprüche

1. Kraftstoffanlage für eine Verbrennungskraftmaschine eines Kraftfahrzeuges,mit einem Tank (16) und einer Kraftstoffförderanlage (10), die eine Kraftstoffpumpe (12) zum Fördern von Kraftstoff aus dem Tank (16) zur Verbrennungskraftmaschine über ein Druckleitungssystem (14) aufweist, wobei in dem Druckleitungssystem (14) eine elektrische Zusatzpumpe (18) und ein Rückschlagventil (22) parallel zueinander angeordnet sind und die elektrische Zusatzpumpe (18) in einem Bypass des Druckleitungssystems (14) zwischen dem Tank (16) und der Kraftstoffpumpe (12) liegt, **dadurch gekennzeichnet, dass** die elektrische Zusatzpumpe (18) und das Rückschlagventil (22) in Strömungsrichtung zur Kraftstoffpumpe (12) angeordnet sind.

2. Kraftstoffanlage nach Anspruch 1, **dadurch gekennzeichnet, dass** bei nicht zugeschalteter elektrischer Zusatzpumpe (18) die Förderung des Kraftstoffes zur Kraftstoffpumpe (12) ausschließlich über das Rückschlagventil (22) erfolgt.

3. Kraftstoffanlage nach Anspruch 1 oder 2, **dadurch gekennzeichnet, dass** der elektrischen Zusatzpumpe (18) und der Kraftstoffpumpe (12) ein Steuergerät (24) zugeordnet ist, über das eine Regelung einer Förderleistung der elektrischen Zusatzpumpe (18) in Abhängigkeit von einer Förderleistung der Kraftstoffpumpe (12) erfolgt.

4. Kraftstoffanlage nach Anspruch 3, **dadurch gekennzeichnet, dass** das Steuergerät (24) derart ausgebildet ist, dass anhand der Drehzahl der Verbrennungskraftmaschine eine Solleinspritzmenge ermittelbar und in Abhängigkeit davon die Förderleistung der Kraftstoffpumpe (12) und/oder der elektrischen Zusatzpumpe (18) einstellbar ist.

5. Kraftstoffanlage nach Anspruch 3 oder 4, **dadurch gekennzeichnet, dass** das Steuergerät (24) derart ausgebildet ist, dass die Förderleistung der elektrischen Zusatzpumpe (18) in einer Startphase und/oder einer Beschleunigungsphase der Verbrennungskraftmaschine erhöhbar ist.

6. Kraftstoffanlage nach Anspruch 3 oder 4, **dadurch gekennzeichnet, dass** das Steuergerät (24) derart ausgebildet ist, dass in einer Leerlaufphase der Verbrennungskraftmaschine die Förderung ausschließlich über die elektrische Zusatzpumpe (18) erfolgt.

7. Verfahren zum Betrieb einer Kraftstoifanlage für eine Verbrennungskraftmaschine eines Kraftfahrzeuges mit einem Tank (16) und einer Kraftstoffförderanlage (10), die mittels einer Kraftstoffpumpe (12) über ein Druckleitungssystem (14) Kraftstoff aus dem Tank (16) zur Verbrennungskraftmaschine fördert, wobei in dem Druckleitungssystem (14) eine elektrische Zusatzpumpe (18) und ein Rückschlagventil (22) parallel zueinander angeordnet sind und die elektrische Zusatzpumpe (18) in einem Bypass des Druckleitungssystems (14) zwischen dem Tank (16) und der Kraftstoffpumpe (12) liegt, **dadurch gekennzeichnet, dass** die elektrische Zusatzpumpe (18) und das Rückschlagventil (22) den Kraftstoff aus dem Tank (16) in Strömungsrichtung zur Kraftstoffpumpe (12) fördern.

8. Verfahren nach Anspruch 7, **dadurch gekennzeichnet, dass** eine Förderleistung der Kraftstoffpumpe (12) in einem Steuergerät erfasst und in Abhängigkeit davon eine Förderleistung der elektrischen Zusatzpumpe (18) eingestellt wird.

9. Verfahren nach Anspruch 8, **dadurch gekennzeichnet, dass** bei nicht zugeschalteter elektrischer Zusatzpumpe (18) die Förderung des Kraftstoffes zur Kraftstoffpumpe (12) ausschließlich über das Rückschlagventil (22) erfolgt.

10. Verfahren nach Anspruch 8 oder 9, **dadurch gekennzeichnet, dass** die Förderleistung der Kraftstoffpumpe (12) anhand einer Drehzahl der Verbrennungskraftmaschine abgeschätzt und hieraus eine Solleinspritzmenge abgeleitet wird.

11. Verfahren nach einem der Ansprüche 7 bis 10, **dadurch gekennzeichnet, dass** die Förderleistung der Zusatzpumpe (18) in einer Startphase der Verbrennungskraftmaschine erhöht wird.

12. Verfahren nach einem der Ansprüche 7 bis 10, **dadurch gekennzeichnet, dass** die Förderleistung der Zusatzpumpe (18) in einer Beschleunigungsphase der Verbrennungskraftmaschine erhöht wird.

13. Verfahren einem der Ansprüche 7 bis 10, **dadurch gekennzeichnet, dass** in einer Leerlaufphase der Verbrennungskraftmaschine die Förderung über die Zusatzpumpe (18) erfolgt.

## Claims

1. Fuel system for an internal combustion engine of a motor vehicle, having a tank (16) and a fuel delivery system (10) which comprises a fuel pump (12) for delivering fuel from the tank (16) to the internal combustion engine via a pressure line system (14), an electric auxiliary pump (18) and a non-return valve (22) being arranged parallel to one another in the pressure line system (14) and the electric auxiliary pump (18) being located in a bypass of the pressure line system (14) between the tank (16) and the fuel pump (12), **characterized in that** the electric auxiliary pump (18) and the non-return valve (22) are arranged in the flow direction to the fuel pump (12).

2. Fuel system according to Claim 1, **characterized in that**, when the electric auxiliary pump (18) is not switched on, the fuel is delivered to the fuel pump (12) exclusively via the non-return valve (22).

3. Fuel system according to Claim 1 or 2, **characterized in that** the electric auxiliary pump (18) and the fuel pump (12) are assigned a control unit (24) by means of which a delivery rate of the electric auxiliary pump (18) is regulated as a function of a delivery rate of the fuel pump (12).

4. Fuel system according to Claim 3, **characterized in that** the control unit (24) is designed in such a way that a desired injection quantity can be determined from the rotational speed of the internal combustion engine and, as a function thereof, the delivery rate of the fuel pump (12) and/or the electric auxiliary pump (18) can be adjusted.

5. Fuel system according to Claim 3 or 4, **characterized in that** the control unit (24) is designed in such a way that the delivery rate of the electric auxiliary pump (18) can be increased in a starting phase and/or an acceleration phase of the internal combustion engine.

6. Fuel system according to Claim 3 or 4, **characterized in that** the control unit (24) is designed in such a way that, in an idling phase of the internal combustion engine, the delivery takes place exclusively via the electric auxiliary pump (18).

7. Method of operating a fuel system for an internal combustion engine of a motor vehicle, having a tank (16) and a fuel delivery system (10) which delivers fuel from the tank (16) to the internal combustion engine by means of a fuel pump (12) via a pressure line system (14), an electric auxiliary pump (18) and a non-return valve (22) being arranged parallel to one another in the pressure line system (14) and the electric auxiliary pump (18) being located in a bypass of the pressure line system (14) between the tank (16) and the fuel pump (12), **characterized in that** the electric auxiliary pump (18) and the non-return valve (22) deliver the fuel from the tank (16) in the flow direction to the fuel pump (12).

8. Method according to Claim 7, **characterized in that** a delivery rate of the fuel pump (12) is detected in a control unit and, as a function thereof, a delivery rate of the electric auxiliary pump (18) is adjusted.

9. Method according to Claim 8, **characterized in that**, when the electric auxiliary pump (18) is not switched on, the fuel is delivered to the fuel pump (12) exclusively via the non-return valve (32).

10. Method according to Claim 8 or 9, **characterized in that** the delivery rate of the fuel pump (12) is estimated from a rotational speed of the internal combustion engine and a desired injection quantity is derived therefrom.

11. Method according to one of Claims 7 to 10, **characterized in that** the delivery rate of the auxiliary pump (18) is increased in a starting phase of the internal combustion engine.

12. Method according to one of Claims 7 to 10, **characterized in that** the delivery rate of the auxiliary pump (18) is increased in an acceleration phase of the internal combustion engine.

13. Method according to one of Claims 7 to 10, **characterized in that** the delivery takes place via the auxiliary pump (18) in an idling phase of the internal combustion engine.

## Revendications

1. Système de carburant pour un moteur à combustion interne d'un véhicule automobile, comprenant un réservoir (16) et un système d'alimentation en carburant (10), qui présente une pompe de carburant (12) pour l'alimentation du moteur à combustion interne en carburant provenant du réservoir (16) par le biais d'un système de conduite sous pression (14), une pompe électrique supplémentaire (18) et un clapet anti-retour (22) étant disposés parallèlement l'un à l'autre dans le système de conduite sous pression (14) et la pompe électrique supplémentaire (18) se trouvant dans une dérivation du système de conduite sous pression (14) entre le réservoir (16) et la pompe de carburant (12), **caractérisé en ce que** la pompe électrique supplémentaire (18) et le clapet anti-retour (22) sont disposés dans la direction de l'écoulement vers la pompe de carburant (12).

2. Système de carburant selon la revendication 1, **caractérisé en ce que** l'alimentation de la pompe de carburant (12) en carburant s'effectue exclusivement par le biais du clapet anti-retour (22) lorsque la pompe électrique supplémentaire (18) n'est pas branchée.

3. Système de carburant selon la revendication 1 ou 2, **caractérisé en ce qu'**un appareil de commande (24) est associé à la pompe électrique supplémentaire (18) et à la pompe de carburant (12), lequel permet une régulation d'une puissance d'alimentation de la pompe électrique supplémentaire (18) en fonction d'une puissance d'alimentation de la pompe de carburant (12).

4. Système de carburant selon la revendication 3, **caractérisé en ce que** l'appareil de commande (24) est réalisé de telle sorte qu'à partir de la vitesse du moteur à combustion interne on peut déterminer une quantité d'injection de consigne et en fonction de celle-ci la puissance d'alimentation de la pompe de carburant (12) et/ou de la pompe électrique supplémentaire (18) peut être ajustée.

5. Système de carburant selon la revendication 3 ou 4, **caractérisé en ce que** l'appareil de commande (24) est réalisé de telle sorte que la puissance d'alimentation de la pompe électrique supplémentaire (18) peut être accrue dans une phase de démarrage et/ou une phase d'accélération du moteur à combustion interne.

6. Système de carburant selon la revendication 3 ou 4, **caractérisé en ce que** l'appareil de commande (24) est réalisé de telle sorte que l'alimentation s'effectue exclusivement par le biais de la pompe électrique supplémentaire (18) dans une phase de marche à vide du moteur à combustion interne.

7. Procédé pour faire fonctionner un système de carburant pour un moteur à combustion interne d'un véhicule automobile comprenant un réservoir (16) et un système d'alimentation en carburant (10), qui alimente le moteur à combustion interne en carburant provenant du réservoir (16) au moyen d'une pompe de carburant (12) par le biais d'un système de conduite sous pression (14), une pompe électrique supplémentaire (18) et un clapet anti-retour (22) étant disposé parallèlement l'un à l'autre dans le système de conduite sous pression (14) et la pompe électrique supplémentaire (18) se trouvant dans une dérivation du système de conduite sous pression (14) entre le réservoir (16) et la pompe de carburant (12), **caractérisé en ce que** la pompe électrique supplémentaire (18) et le clapet anti-retour (22) alimentent le carburant provenant du réservoir (16) dans la direction d'écoulement vers la pompe de carburant (12).

8. Procédé selon la revendication 7, **caractérisé en ce que** l'on détecte une puissance d'alimentation de la pompe de carburant (12) dans un appareil de commande et une puissance d'alimentation de la pompe électrique supplémentaire (18) est ajustée en fonction de celle-ci.

9. Procédé selon la revendication 8, **caractérisé en ce que** l'alimentation de la pompe de carburant (12) en carburant s'effectue exclusivement par le biais du clapet anti-retour (22) lorsque la pompe électrique supplémentaire (18) n'est pas branchée.

10. Procédé selon la revendication 8 ou 9, **caractérisé en ce que** la puissance d'alimentation de la pompe de carburant (12) est évaluée à l'aide d'une vitesse du moteur à combustion interne et l'on en déduit une quantité à injecter de consigne.

11. Procédé selon l'une quelconque des revendications 7 à 10, **caractérisé en ce que** la puissance d'alimentation de la pompe supplémentaire (18) est accrue dans une phase de démarrage du moteur à combustion interne.

12. Procédé selon l'une quelconque des revendications 7 à 10, **caractérisé en ce que** la puissance d'alimentation de la pompe supplémentaire (18) est accrue dans une phase d'accélération du moteur à combustion interne.

13. Procédé selon l'une quelconque des revendications 7 à 10, **caractérisé en ce que** l'alimentation s'effectue par le biais de la pompe supplémentaire (18) dans une phase de marche à vide du moteur à combustion interne.
